# DEMANDE DE BREVET EUROPEEN

(11) **EP 0 098 785 A2**
(43) Date de publication de la demande: **18.01.1984**
(21) Numéro de dépôt: 83440036.8
(22) Date de dépôt: 28.06.1983
(51) Int. Cl.: A47B 81/00

(54) **Dispositif de gardiennage et de rangement individuels, pour articles de grande longueur, tels que planches à voile, skis, ou analogues**

(30) Priorité: 01.07.1982 FR 8211961
(71) Demandeur: Optimum, Sàrl, F-67000 Strasbourg (FR)
(72) Inventeur: Gstalder, Pierre-Jean, F-67000 Strasbourg (FR)
(74) Mandataire: Nuss, Pierre

(57) **Abrégé**

La présente invention concerne un dispositif de gardiennage et de rangement individuels, pour articles de grande longueur, tels que planches à voile, skis, ou analogues.

Dispositif caractérisé en ce qu'il est essentiellement constitué par une structure (1) entièrement fermée montée sur rails (2) d'appui au sol, subdivisée en un ensemble de cellules individuelles (3) par des éléments de parois verticales (4) et des rouleaux (5) de support et de guidage des articles à ranger s'étendant transversalement dans le plan horizontal de séparation entre cellules (3), chaque cellule (3) étant fermée à sa partie antérieure par une porte (6) verrouillable au moyen d'une serrure (7), et en ce que chaque cellule (3) est pourvue sur une partie de sa longueur, près de sa porte (6), d'un élément déflecteur (8) pour la réception et l'évacuation de l'eau et des saletés adhérentes aux articles, telles que sable, ou autre.

## Description

La présente invention concerne le domaine du rangement d'articles de grande longueur, notamment d'articles de sport, tels que planches à voile, skis, ou analogues, pendant leurs périodes de non utilisation, à savoir notamment pendant les heures de repas et les heures de nuit, ainsi qu'éventuellement pendant des intervalles de temps plus longs, et a pour objet un dispositif de gardiennage et de rangement pour de tels articles.

Actuellement, le rangement de ces articles, en particulier pendant les heures de repas n'est généralement pas assuré de manière bien définie, les utilisateurs de planches à voile remontant ces dernières sur la galerie de leur véhicule automobile, et les skieurs déposant leurs skis et leurs bâtons dans des rateliers, le plus souvent non surveillés, aux portes des établissements où ils prennent leur repas.

En outre, pendant les périodes de nuit, les planches à voile doivent généralement rester sur le toit des véhicules automobiles, de sorte qu'elles sont exposées à un risque de vol ou d'endommagement.

Pour obvier à ces inconvénients, il a été proposé des dispositifs de rangement vertical de planche à voile se présentant sous forme de cabines dont le toit est pourvu d'ouvertures de passage des extrémités de la planche, du mât, et du wishbone, et pouvant être fermées à clé, le maintien des divers éléments contre un retrait par le haut étant assuré par l'encastrement de leur plus grande section à l'intérieur des cabines.

Il existe également un dispositif assurant la sécurité contre le vol grâce à un élément verrouillable traversant le puits de dérive et plaquant tous les éléments contre une paroi.

Ces dispositifs existants ne permettent cependant pas une protection contre des détériorations éventuelles.

La présente invention a pour but de pallier ces inconvénients.

Elle a, en effet, pour objet un dispositif de gardiennage et de rangement individuels pour articles de grande longueur, caractérisé en ce qu'il est essentiellement constitué par une structure entièrement fermée montée sur rails d'appui au sol, subdivisée en un ensemble de cellules individuelles par des éléments de parois verticales et des rouleaux de support et de guidage des articles à ranger s'étendant transversalement dans le plan horizontal de séparation entre cellules, chaque cellule étant fermée à sa partie antérieure par une porte verrouillable au moyen d'une serrure, et en ce que chaque cellule est pourvue sur une partie de sa longueur, près de sa porte, d'un élément déflecteur pour la réception et l'évacuation de l'eau et des saletés adhérentes aux articles, telles que sable, ou autre.

L'invention sera mieux comprise grâce à la description ci-après, qui se rapporte à un mode de réalisation préféré, donné à titre d'exemple non limitatif, et expliqué avec référence au dessin schématique annexé, dont la figure unique est une vue en perspective, partiellement arrachée, d'un dispositif conforme à l'invention.

Le dispositif de gardiennage et de rangement individuels pour articles de grande longueur est constitué par une structure 1 entièrement fermée montée sur des rails 2 d'appui au sol. Cette structure 1 est subdivisée en un ensemble de cellules individuelles identiques 3 au moyen d'éléments de parois verticales 4 et de rouleaux 5 de guidage et de support des articles à ranger, ces rouleaux 5 s'étendant transversalement dans le plan horizontal de séparation entre les cellules 3.

A leur partie avant, les cellules 3 sont fermées par une porte 6 verrouillable au moyen d'une serrure 7, et elles sont pourvues, près de ladite porte 6, sur une partie de leur longueur, d'un élément déflecteur 8 qui assure la réception et l'évacuation éventuelles de l'eau et des saletés adhérentes aux articles, telles que du s'able dans le cas de planches à voile, ou autre.

Les rouleaux 5 sont montés au moyen de paliers 9 sur des montants verticaux 10 de raidissage et de maintien des parois verticales 4 et des parois latérales de la structure 1. Ces rouleaux 5 assurent un bon guidage et une manipulation facile des articles pendant leur mise en place ou leur retrait, du fait qu'ils réalisent un contact de roulement avec ces derniers.

L'élément déflecteur 8 est avantageusement sous forme d'une tôle pliée en toit dont les bords longitudinaux sont guidés et maintenus dans des rails 11 solidaires des montants verticaux 10 de la partie antérieure de la structure 1.

Grâce à ce mode de fixation de l'élément 8, il existe entre les bords longitudinaux de ce dernier et les parois de la cellule 3 un espace à travers lequel l'eau et les saletés éventuelles peuvent être évacuées.

A sa partie arrière, chaque cellule 3 est pourvue d'une paroi de butée 12 s'étendant sur une partie de sa largeur à partir d'une paroi verticale, et destinée à arrêter les éléments à ranger les plus courts, cette paroi 12 étant avantageusement sous forme d'une tôle s'étendant sur l'ensemble de la hauteur d'une rangée verticale de cellules et étant disposée à espacement du fond 13 de la structure 1.

Grâce à ce mode de réalisation, il est possible d'amener, par exemple, l'extrémité d'une planche à voile en butée contre la paroi 12 de telle manière que son autre extrémité soit pratiquement au niveau de la porte 6, et de ranger le mât, qui est plus long, dans la partie de cellule, qui n'est pas formée par la paroi 12, en faisant passer ledit mât à côté de cette dernière.

Les serrures 7 sont avantageusement des serrures différentes pour chaque porte 6, et sont munies, de préférence, de clés ne pouvant pas être copiées.

Les portes 6 sont montées sur la face avant 14 de la structure 1 au moyen de charnières inversées, de telle sorte qu'elles sont indémontables, et ladite face avant 14 est avantageusement fixée sur la structure 1 par un assemblage inviolable de boulons dont les écrous sont soudés sur la face avant 14 et dont les vis sont fixées par l'intérieur sur la structure 1.

Conformément à une caractéristique de l'invention, les parois verticales internes 4, les parois de butée 12 et le plancher de la structure 1 sont avantageusement munis de perforations 15 à la manière d'un tamis, assurant une possibilité de circulation d'air dans les cellules 3, ainsi que l'évacuation d'eau et/ou de saletés par le plancher, et ces parois sont de préférence constituées par des tôles perforées traitées par peinture, ou autre, la structure 1 ainsi que les portes 6 étant également constituées par des tôles peintes, ou traitées d'autre manière, ladite structure 1 étant avantageusement pourvue d'anneaux 16 pour sa manutention.

Selon une variante de réalisation de l'invention, non représentée au dessin annexé, le dispositif peut également être constitué par une structure présentant deux ensembles de cellules individuelles accessibles par les extrémités opposées de la structure et séparés entre eux au niveau de leur extrémité arrière, la paroi de butée des éléments courts de l'une des cellules de deux cellules opposées pouvant servir de paroi de butée des éléments longs de l'autre cellule.

Conformément à une autre caractéristique de l'invention, les portes 6 de la structure 1 peuvent également être équipées de serrures à chiffres, de serrures à monnayeurs, de serrures à cartes magnétiques, ou analogues.

Suivant les dimensions de réalisation, le dispositif conforme à l'invention peut être utilisé, soit pour le rangement et le gardiennage de planches à voile, ou de deltaplanes en position repliée, soit pour le rangement de skis et de bâtons. Dans les deux cas, les éléments les plus courts, tels que la planche et le wishbone ou les bâtons, sont rangés pour être amenés en butée contre la paroi 12, et les éléments les plus longs, tels que le mât ou les skis sont glissés entre la paroi verticale latérale 4 et la paroi 120

En outre, pour permettre un accès aisé aux cellules les plus élevées, des marchepieds 18 et des poignées 17 sont prévus sur la face avant 14 entre les portes 6.

Dans tous les cas, le passage sur les premiers rouleaux 5 a pour effet de faire tomber les gouttes d'eau, les saletés, ou la neige sur l'élément déflecteur 8, de sorte que tous ces résidus peuvent être évacués le long des parois latérales des cellules 3, puis à travers le plancher perforé.

Le dispositif conforme à l'invention peut être mis en place et déplacé facilement au moyen d'une grue, ou analogue, de sorte qu'une utilisation saisonnière est possible. En outre, les articles rangés dans ledit dispositif sont placés à l'abri des regards et des intempéries.

Bien entendu, l'invention n'est pas limitée au mode de réalisation décrit et représenté au dessin annexé. Des modifications restent possibles, notamment du point de vue de la constitution des divers éléments, ou par substitution d'équivalents techniques, sans sortir pour autant du domaine de protection de l'invention.

## Revendications

1. Dispositif de gardiennage et de rangement individuels pour articles de grande longueur, caractérisé en ce qu'il est essentiellement constitué par une structure (1) entièrement fermée montée sur rails (2) d'appui au sol, subdivisée en un ensemble de cellules individuelles (3) par des éléments de parois verticales (4) et des rouleaux (5) de support et de guidage des articles à ranger s'étendant transversalement dans le plan horizontal de séparation entre cellules (3), chaque cellule (3) étant fermée à sa partie antérieure par une porte (6) verrouillable au moyen d'une serrure (7), et en ce que chaque cellule (3) est pourvue sur une partie de sa longueur, près de sa porte (6), d'un élément déflecteur (8) pour la réception et l'évacuation de l'eau et des saletés adhérentes aux articles, telles que sable, ou autre.

2. Dispositif, suivant la revendication 1, caractérisé en ce que les rouleaux (5) sont montés au moyen de paliers (9) sur des montants verticaux (10) de raidissage et de maintien des parois verticales (4) et des parois latérales de la structure (1).

3. Dispositif, suivant la revendication 1, caractérisé en ce que l'élément déflecteur (8) est avantageusement sous forme d'une tôle pliée en toit dont les bords longitudinaux sont guidés et maintenus dans des rails (11) solidaires des montants verticaux (10) de la partie antérieure de la structure (1).

4. Dispositif, suivant la revendication 1, caractérisé en ce que, à sa partie arrière, chaque cellule (3) est pourvue d'une paroi de butée (12) s'étendant sur une partie de sa largeur à partir d'une paroi verticale, et destinée à arrêter les éléments à ranger les plus courts, cette paroi (12) étant avantageusement sous forme d'une tôle s'étendant sur l'ensemble de la hauteur d'une rangée verticale de cellules et étant disposée à espacement du fond (13) de la structure (1).

5. Dispositif, suivant la revendication 1, caractérisé en ce que les serrures (7) sont avantageusement des serrures différentes pour chaque porte (6), et sont munies, de préférence, de clés ne pouvant pas être copiées.

6. Dispositif, suivant la revendication 1, caractérisé en ce que les portes (6) sont montées sur la face avant (14) de la structure (1) au moyen de charnières inversées, de telle sorte qu'elles sont indémontables, et ladite face avant (14) est avantageusement fixée sur la structure (1) par un assemblage inviolable de boulons dont les écrous sont soudés sur la face avant (14) et dont les vis sont fixées par l'intérieur sur la structure (1).

7. Dispositif, suivant l'une quelconque des revendications 1 et 4, caractérisé en ce que les parois verticales internes (4), les parois de butée (12) et le plancher de la structure (1) sont avantageusement munis de perforations (15) à la manière d'un tamis, assurant une possibilité de circulation d'air dans les cellules (3), ainsi que l'évacuation d'eau et/ou de saletés par le plancher, et ces parois sont de préférence constituées par des tôles perforées traitées par peinture, ou autre, la structure (1) ainsi que les portes (6) étant également constituées par des tôles peintes, ou traitées d'autre manière, ladite structure (1) étant avantageusement pourvue d'anneaux (16) pour sa manutention.

8. Dispositif, suivant l'une quelconque des revendications 1 et 5, caractérisé en ce que les portes (6) de la structure (1) peuvent également être équipées de serrures à chiffres, de serrures à monnayeurs, de serrures à cartes magnétiques, ou analogues.

9. Dispositif, suivant la revendication 1, caractérisé en ce qu'il est constitué par une structure présentant deux ensembles de cellules individuelles accessibles par les extrémités opposées de la structure et séparés entre eux au niveau de leur extrémité arrière, la paroi de butée des éléments courts de l'une des cellules de deux cellules opposées pouvant servir de paroi de butée des éléments longs de l'autre cellule.

10. Dispositif, suivant la revendication 1, caractérisé en ce qu'il est pourvu de marchepieds (18) et de poignées (17) permettant un accès aisé aux cellules les plus élevées.
